# EUROPÄISCHE PATENTSCHRIFT

(11) **EP 0 588 028 B1**
(45) Veröffentlichungstag und Bekanntmachung des Hinweises auf die Patenterteilung: **24.02.1999**
(21) Anmeldenummer: 93111821.0
(22) Anmeldetag: 23.07.1993
(51) Int. Cl.: A61J 1/06

(54) **Ampulle**
Ampoule
Ampule

(30) Priorität: 12.09.1992 DE 4230645
(43) Veröffentlichungstag der Anmeldung: 23.03.1994
(73) Patentinhaber: Hansen, Bernd, Dipl.-Ing., D-74429 Sulzbach-Laufen (DE)
(72) Erfinder: Hansen, Bernd, Dipl.-Ing., D-74429 Sulzbach-Laufen (DE)
(74) Vertreter: Patentanwälte Bartels und Partner

(56) Entgegenhaltungen:
- EP-A- 0 326 391
- EP-A- 0 399 234

## Beschreibung

Die Erfindung betrifft eine Ampulle aus Kunststoff für eine Flüssigkeit, welche der Ampulle mittels eines Spritzenkörpers entnommen wird, der an seinem in den Ampullenhals einzuführenden Ende einen Ansatz aufweist, mit einer eine Längsmittelebene definierenden Markierung und wenigstens einem Längskanal in der Innenwand des Ampullenhalses in dem für die Anlage des Ansatzes bestimmten Bereich für den Einlaß von Luft beim Entnehmen der Flüssigkeit, wobei der Längskanal in Umfangsrichtung des Ampullenhalses gegenüber der Längsmittelebene der Ampulle versetzt angeordnet ist.

Derartige Ampullen werden in einer aus zwei spiegelbildlich gleich ausgebildeten Teilen bestehenden Form im Blasformverfahren hergestellt. Nach Abschluß des Formvorganges werden die beiden Teile der Form in einer zur Teilungsebene lotrechten Richtung voneinander getrennt, um die Ampulle oder, wenn mehrere Ampullen gleichzeitig geformt werden, den Ampullenblock der Form entnehmen zu können. Die Teilung der Form führt zu Markierungen der Ampulle, die eine Längsmittelebene definieren.

Bei bekannten Ampullen der eingangs genannten Art (EP-A-0 399 234, EP-A-0 326 391) ermöglichen die beiden in der Innenwand des Ampullenhalses vorgesehenen Längskanäle, die während der Entnahme des Inhalts der Ampulle mittels einer Spritze, deren Ansatz in Form eines Kegels in den Ampullenhals eingeführt wird und an dessen Innenwandung dicht anliegt, den Eintritt von Luft in das Innere der Ampulle. Um zu vermeiden, daß es bei diesen bekannten Ampullen zu störenden Fehlfunktionen der Längskanäle entweder dahingehend kommen kann, daß nicht genügend Luft nachströmt, um den Inhalt der Ampulle ausreichend schnell entnehmen zu können, oder auch dahingehend, daß die sich in der Ampulle befindende Flüssigkeit durch die Längskanäle austritt, weil die Längskanäle nicht gleichmäßig definiert, also mit den erforderlichen Toleranzen hergestellt werden können, ist bereits vorgeschlagen worden, die Längskanäle außerhalb der Längsmittelebene der Ampulle und mithin außerhalb der Teilungsebene der Form zu legen, so daß deren Formung unter optimalen Bedingungen erfolgen kann, da sie durch einen im Kanalbereich wirksamen Unterdruck unterstützt wird. Jeder derart gebildete Längskanal hat deshalb die richtige Form und Größe. Außerdem wird beim Öffnen der Form und dem Entnehmen der Ampulle jeder vorhandene Längskanal nicht verändert; er behält also die Form und Größe bei, die in Abhängigkeit von der Entnahmegeschwindigkeit und der Viskosität der sich in der Ampulle befindenden Flüssigkeit festgelegt worden ist.

Ausgehend von diesem Stand der Technik liegt der Erfindung die Aufgabe zugrunde, eine Ampulle der eingangs genannten Art derart weiterzubilden, daß sie sich für die Verwendung bei Spritzen mit sog. Luer-Ansatz besonders gut eignet. Eine dahingehende Aufgabe löst eine Ampulle mit den Merkmalen des Anspruches 1.

Dadurch, daß jeder vorgesehene Längskanal durch eine Unterbrechung eines radial nach innen vorspringenden Ringwulstes an der Innenseite des Ampullenhalses gebildet ist, läßt sich der Innendurchmesser dieses Ringwulstes an den Außendurchmesser des als Luer-Ansatz bezeichneten Zapfens oder Kegels der Spritze anpassen. Hierdurch ist eine dichte Anlage des Luer-Ansatzes an der Ringwulst des Ampullenhalses erreicht und gleichzeitig ist der jeweilige Längskanal derart dimensioniert, daß zwar Luft in das Innere der Ampulle eintreten kann, aber selbst dann keine Flüssigkeit aus der Ampulle austritt, wenn der Ampullenhals beim Entnehmen des Inhalts aus der Ampulle nach unten weist.

Vorzugsweise beträgt die Versetzung jedes vorhandenen Längskanals gegenüber der Längsmittelebene der Ampulle 90°, weil diese Lage des Längskanals im Hinblick auf das Entnehmen der Ampulle aus der Form besonders vorteilhaft ist.

Bei einer bevorzugten Ausführungsform der erfindungsgemäßen Ampulle ist der Ampullenhals in Höhe des Ringwulstes außen mit einer Ringnut versehen, mit je einer auf jede Unterbrechung des Ringwulstes ausgerichteten Unterbrechung. Es korrespondiert dann die Form der Außenmantelfläche des Ampullenhalses mit der Form der Innenmantelfläche.

Bei einer weiteren bevorzugten Ausführungsform der erfindungsgemäßen Ampulle ist der Ampullenhals mit Mitteln, vorzugsweise einem Außengewinde, für einen Eingriff des Innengewindes eines mit dem Ampullenhals kuppelbaren Luer-Lock-Ansatzes einer Spritze versehen, so daß der Luer-Lock-Ansatz der Spritze nicht auf den Ampullenhals aufgesteckt, sondern aufgeschraubt werden kann.

Im folgenden ist die Erfindung anhand eines in der Zeichnung dargestellten Ausführungsbeispiels im einzelnen erläutert. Es zeigen die
- Fig.1: einen vergrößert und unvollständig dargestellten Längsschnitt des Ausführungsbeispiels bei aufgesetztem Luer-Lock-Ansatz einer Spritze in einer lotrecht auf der Längsmittelebene stehenden Schnittebene und
- Fig.2: einen ebenso unvollständig dargestellten Längsschnitt des Ausführungsbeispiels in einer um 90° gegenüber der Schnittebene nach der Fig.1 gedrehten Schnittebene, die der Teilungsebene entspricht.

Eine aus Kunststoff im Blasformverfahren unter Verwendung einer in einer Längsmittelebene geteilten Form hergestellte, formstabile Ampulle 101 enthält eine mittels einer Spritze 108 zu injizierende pharmazeutische Flüssigkeit. An den als Ganzes mit 102 bezeichneten Hals der Ampulle 101 schließt sich in üblicher und nicht näher dargestellter Weise ein einstückig mit ihm ausgebildeter Kopf an, der seinerseits einstückig mit einem angeformten Knebel ausgebildet ist. Der Ampullenkörper wird aus Sterilitätsgründen mit der Flüssigkeit gefüllt, solange er sich noch in der Blasform befindet. Der Hals 102, der Kopf und der Knebel werden in bekannter Weise im Anschluß an das Füllen des Ampullenkörpers geformt, wobei gleichzeitig die Ampulle 101 verschlossen wird.

An das dem Boden gegenüberliegende Ende des Ampullenkörpers schließt sich der Hals 102 an, dessen Durchmesser kleiner ist als derjenige des Ampullenkörpers. Durch ein Verdrehen oder Kippen des Knebels läßt sich der Kopf vom Hals 102 längs einer Sollbruchstelle trennen, um derart den Inhalt des Ampullenkörpers freizugeben.

Wie die Figuren zeigen, ist der Ampullenhals 102 mit einem radial nach innen vorspringenden Ringwulst 112 versehen, wobei der Innendurchmesser des Ringwulstes 112 an den Außendurchmesser des üblicherweise als Luer-Ansatz bezeichneten Zapfens oder Kegels 107 der Spritze 108 angepaßt ist.

Der Ringwulst 112 ist außerhalb der bei der Herstellung mit der Teilungsebene der Form zusammenfallenden Längsmittelebene der Ampulle 101, welche durch eine umlaufende Markierung 110 definiert ist, in einer gegenüber dieser Längsmittelebene um 90° gedrehten Ebene mit zwei diametral angeordneten Unterbrechungen versehen, die je einen Längskanal 111 bilden. Die Form und der Querschnitt der Längskanäle 111 sind unter Berücksichtigung der Viskosität der in der Ampulle enthaltenen Flüssigkeit derart gewählt, daß einerseits die Flüssigkeit mit der gewünschten Geschwindigkeit entnommen werden kann und andererseits die Flüssigkeit nicht durch die Längskanäle 111 austritt, auch wenn, wie häufig der Fall, die Flüssigkeit in einer Lage der Ampulle 101 entnommen wird, in welcher ihr Hals 102 nach unten weist. Dabei ragt für einen Entnahmevorgang der Zapfen oder Kegel 107 der Spritze 108 derart weit in den Ampullenhals 102 hinein, bis er dicht am Ringwulst 112 anliegt.

Wie die Fig.2 des weiteren zeigt, ist im Ausführungsbeispiel der Ampullenhals 102 in Höhe des Ringwulstes 112 mit einer umlaufenden Ringnut 113 versehen, deren Querschnittsform mit derjenigen des Ringwulstes 112 korrespondiert. Diese Ringnut 113 kann mit je einer auf jeden der beiden Längskanäle 111 ausgerichteten Unterbrechung versehen sein. Es korrespondiert dann die Form der Außenmantelfläche des Ampullenhalses 102 mit der Innenmantelfläche.

Wie die Darstellungen erkennen lassen, wird bei den Spritzen mit Luer-Lock-Ansatz der Zapfen oder Kegel 107 konzentrisch im Abstand von einem ebenfalls einstückig mit der Spritze 108 ausgebildeten Buchse 114 umgeben, die innen mit einem zweigängigen Gewinde versehen sein kann, dessen beide Gewindegänge mit 114' und 114'' bezeichnet sind. Der Ampullenhals 102 weist dann ein korrespondierendes Außengewinde 102' auf, mit dem die Gewindegänge 114' und 114'' in Eingriff treten. Die Buchse 114 des Luer-Lock-Ansatzes der Spritze 108 wird deshalb nicht auf den Ampullenhals aufgesteckt, sondern aufgeschraubt. Anstelle des Außengewindes 102' können auch andere Mittel vorgesehen sein, die einen gewindeartigen Eingriff der Gewindegänge 114' und 114'' ermöglichen.

Die axiale Länge der Buchse 114 ist geringer als diejenige des Zapfens oder Kegels 107. Der Außendurchmesser des Halses 102 ist über die gesamte Länge des Halses 102 nur geringfügig kleiner gewählt als der Innendurchmesser der Buchse 114 der Spritze 108.

## Patentansprüche

1. Ampulle aus Kunststoff für eine Flüssigkeit, welche der Ampulle mittels eines Spritzenkörpers entnommen wird, der an seinem in den Ampullenhals einzuführenden Ende einen Ansatz aufweist, mit einer eine Längsmittelebene definierenden Markierung und wenigstens einem Längskanal in der Innenwand des Ampullenhalses in dem für die Anlage des Ansatzes bestimmten Bereich für den Einlaß von Luft beim Entnehmen der Flüssigkeit, wobei der Längskanal (111) in Umfangsrichtung des Ampullenhalses (102) gegenüber der Längsmittelebene der Ampulle (101) versetzt angeordnet ist, dadurch gekennzeichnet, daß jeder vorgesehene Längskanal (111) durch eine Unterbrechung eines radial nach innen vorspringenden Ringwulstes (112) an der Innenseite des Ampullenhalses (102) gebildet ist.

2. Ampulle nach Anspruch 1, dadurch gekennzeichnet, daß der Ampullenhals (102) in Höhe des Ringwulstes (112) außen mit einer Ringnut (113) versehen ist mit je einer auf jede Unterbrechung des Ringwulstes (112) ausgerichteten Unterbrechung.

3. Ampulle nach Anspruch 1 oder 2, dadurch gekennzeichnet, daß der Ampullenhals (102) mit Mitteln, vorzugsweise einem Außengewinde (102'), für einen Eingriff des Innengewindes (114', 114'') eines mit dem Ampullenhals (102) kuppelbaren Luer-Lock-Ansatzes einer Spritze versehen ist.

## Claims

1. Ampoule made of synthetic material for a liquid, which is removed from the ampoule by means of a syringe body, which at its end to be inserted in the ampoule neck comprises a projection, with a marking defining a longitudinal central plane and at least one longitudinal channel in the inner wall of the ampoule neck in the region intended for the abutment of the projection, for the inlet of air when removing the liquid, the longitudinal channel (111) being offset in the peripheral direction of the ampoule neck (102) with respect to the longitudinal central plane of the ampoule (101), characterised in that each longitudinal channel (111) provided is formed by an interruption of an annular bead (112) projecting radially inwards on the inside of the ampoule neck (102).

2. Ampoule according to Claim 1, characterised in that at the height of the annular bead (112), the ampoule neck (102) is provided externally with an annular groove (113), respectively with an interruption aligned with each interruption of the annular bead (112).

3. Ampoule according to Claim 1 or 2, characterised in that the ampoule neck (102) is provided with means, preferably an external thread (102'), for an engagement of the internal thread (114', 114'') of a Luer-Lock projection of a syringe able to be connected to the ampoule neck (102).

## Revendications

1. Ampoule en plastique pour un liquide prélevé dans l'ampoule au moyen d'un corps de seringue qui présente à son extrémité devant être introduite dans le col de l'ampoule un embout, comportant un marquage définissant un plan médian longitudinal et au moins un canal longitudinal dans la paroi intérieure du col de l'ampoule dans la partie destinée à l'application de l'embout et prévue pour l'admission d'air lors du prélèvement du liquide, le canal longitudinal (111) étant disposé, dans le sens périphérique du col de l'ampoule (102), décalé par rapport au plan médian longitudinal de l'ampoule (101), caractérisée en ce que chaque canal longitudinal (111) prévu est formé, sur le côté intérieur du col de l'ampoule (102), par une discontinuité d'un bourrelet annulaire (112) formant saillie radialement vers l'intérieur.

2. Ampoule selon la revendication 1, caractérisée en ce que le col de l'ampoule (102) est muni à l'extérieur, d'une rainure annulaire (113), à hauteur du bourrelet annulaire (112), avec respectivement une discontinuité orientée vers chaque discontinuité du bourrelet annulaire (112).

3. Ampoule selon la revendication 1 ou 2, caractérisée en ce que le col de l'ampoule (102) est muni de moyens, de préférence d'un filet extérieur (102') pour un engagement du filet intérieur (114', 114'') d'un embout Luer-Lock d'une seringue pouvant être raccordé au col de l'ampoule (102).
